# EUROPÄISCHE PATENTSCHRIFT

(11) **EP 0 489 844 B1**
(45) Veröffentlichungstag und Bekanntmachung des Hinweises auf die Patenterteilung: **27.10.1993**
(21) Anmeldenummer: 90913813.3
(22) Anmeldetag: 29.08.1990
(51) Int. Cl.: D06B 5/16

(54) **VERFAHREN UND VORRICHTUNG ZUM DÄMPFEN VON GARN**
PROCESS AND DEVICE FOR STEAMING YARN
PROCEDE ET DISPOSITIF POUR VAPORISER DU FIL

(30) Priorität: 30.08.1989 DE 3928763
(43) Veröffentlichungstag der Anmeldung: 17.06.1992
(73) Patentinhaber: RESCH, Ludwig, D-84513 Töging (DE)
(72) Erfinder: RESCH, Ludwig, D-84513 Töging (DE)
(74) Vertreter: Wallinger, Michael, Dr.-Ing.
(86) Internationale Anmeldenummer: EP9001434
(87) Internationale Veröffentlichungsnummer: WO9103588

(56) Entgegenhaltungen:
- FR-A- 1 396 869
- FR-A- 2 122 631
- FR-A- 2 241 650
- US-A- 3 751 945
- US-A- 3 771 953

## Beschreibung

Die vorliegende Erfindung betrifft ein Verfahren zum Dämpfen von Garn gemäß dem Oberbegriff des Anspruchs 1 und eine Vorrichtung zum Dämpfen von Garn gemäß dem Oberbegriff des Anspruchs 11.

Bei der Erzeugung und Verarbeitung von Textilgarnen entstehen latente Spannungen im Garn, die bewirken, daß das Garn die Neigung hat, sich im spannungslosen Zustand aufzudrehen und Schlingen und Schlaufen zu bilden. Dieses Verhalten des Garns wird allgemein als Kringelneigung bezeichnet. Die Spannungen entstehen vor allen Dingen beim Spinnen selbst, können aber auch durch die Weiterverarbeitung, z.B. durch Spulvorgänge und dergleichen, hervorgerufen werden. Die Kringelneigung führt zu einer wesentlichen Beeinträchtigung der weiteren Verarbeitung des Textilgarnes und muß deshalb beseitigt werden.

Zum Beseitigen der Kringelneigung werden die Garne üblicherweise gedämpft, wobei das Dämpfen bei Temperaturen zwischen ca. 50 und ca. 150 °C stattfindet. Dabei wird der untere Temperaturbereich bis ca. 90 °C z.B. eher für Wollgarne und der obere Temperaturbereich eher für synthetische Garne verwendet. Die Qualitätsanforderungen an das Dämpfverfahren sind sehr hoch, da bei ungleichmäßigem Dämpfen z.B. Spannungsfäden im Gewebe entstehen oder die Aufnahme von Färbemitteln bei einem Färbeprozeß ungleichmäßig wird.

Die im Stand der Technik bekannten Dämpfverfahren arbeiten üblicherweise mit Sattdampf. Naßdampf kann wegen seines Kondensatanteiles zum Verflecken des Garnes führen, während überhitzter Dampf schlechte Wärmeübertragungswerte aufweist. Um bei Temperaturen unter und über 100 °C Sattdampf zur Verfügung zu haben, müssen die zum Dämpfen verwendeten Vorrichtungen so beschaffen sein, daß der in ihnen herrschende Druck vom Umgebungsdruck nach oben oder unten abweichen kann. Üblicherweise werden für das Dämpfen Autoklaven verwendet, in die das auf Spulenkörpern aufgewickelte Garn gemeinsam mit den entsprechenden Transportmitteln, z.B. Garnwagen, Garnkästen oder Paletten eingebracht wird. Einen Überblick über derartige Vorrichtungen gibt z.B. die DE-Z. "Melliand Textilberichte", Heft 9, 1987, Seite 684.

Das Dämpfen im Autoklaven wird vielfach unter Vakuum durchgeführt, wobei vor dem Beginn der Zuführung des Dampfes ein Vakuum erzeugt wird, wobei der Druck im Extremfall bis auf 0,1 bar Absolutdruck abgesenkt wird. Das Vakuumdämpfen hat den Vorteil, daß sich weniger Luft im System befindet, wodurch das Dämpfen gleichmäßiger wird. Eine Übersicht über das Vakuumdämpfen gibt die DE-Z. "Melliand Textilberichte", Heft 5, 1966, Seite 530 - 536.

Der wesentliche Nachteil des Dämpfens im Autoklaven besteht darin, daß damit die weitgehend kontinuierlich arbeitende Verarbeitung von Garn durch einen zeitaufwendigen, diskontinuierlichen Vorgang unterbrochen wird. So wird z.B. durch das Ringspinnverfahren ein hoher Ausstoß von Spinnkopsen erzielt, das sind Hülsen, auf denen sich jeweils eine bestimmte Garnmenge befindet. Bevor diese Spinnkopse nun einer kontinuierlich arbeitenden Spulmaschine zugeführt werden, müssen sie in entsprechenden Garnwagen gesammelt und in den Autoklaven eingeschoben werden. Anschließend müssen sie zur Spulmaschine transportiert werden. Der dadurch notwendige Materialfluß erfordert nicht nur umfangreiche und aufwendige Vorrichtungen, sondern beeinträchtigt auch insgesamt den Betriebsablauf der Spinnerei. Weiterhin sind die Autoklaven, da sie wegen der geforderten Verarbeitungskapazität üblicherweise mehrere Garnwagen aufnehmen müssen, in ihren Abmessungen sehr groß und deshalb teuer, raumaufwendig und sehr ungünstig hinsichtlich des Energieaufwandes.

Bereits vor einiger Zeit ist mit dem DE-U 19 82 399 eine Vorrichtung vorgeschlagen worden, bei der ohne Anwendung von Vakuum Dampf in das Innere einer perforierten Spulhülse eingeführt wird. Eine Weiterentwicklung dieses Verfahrens ist in der DE-A 36 01 099 beschrieben. Dieses Verfahren erlaubt es zwar, den für das Dämpfen erforderlichen Zeitund Energieaufwand zu verringern, hat jedoch den Nachteil, daß hier eine zu starke Kondenswasserbildung entstehen kann, welche die Gleichmäßigkeit des Dämpfens beeinträchtigt. Weiterhin werden speziell für das Verfahren vorbereitete Garnhülsen benötigt. Derartige Garnhülsen sind in der Herstellung aufwendiger als einfache, zylindrische Garnhülsen. Außerdem würden z.B. die Spinnereien bei Anwendung dieses Verfahrens gezwungen werden, ihren gesamten, teuren Bestand an Spulhülsen auszuwechseln. Das Verfahren hat sich deshalb in der Praxis auch nicht durchsetzen können.

Der vorliegenden Erfindung liegt die Aufgabe zugrunde, ein Verfahren zum Dämpfen von Garn zu schaffen, durch welches ein gleichmäßiges Dämpfen des Garnes mit geringem Zeitaufwand und mit einem geringen Energieaufwand erzielt wird. Des weiteren ist es die Aufgabe der vorliegenden Erfindung, eine Vorrichtung zum Dämpfen von Garn zu schaffen, durch welche ein gleichmäßiges Dämpfen des Garnes mit einem geringen Energie- und Zeitaufwand erzielbar ist und die nur einen geringen Platzbedarf und Bauaufwand erfordert. Insbesondere sollen das erfindungsgemäße Verfahren und die erfindungsgemäße Vorrichtung in derart kurzen Takten arbeiten, daß sie in einen kontinuierlichen Prozeß der Garnverarbeitung einbezogen werden können.

Diese Aufgabe wird erfindungsgemäß durch das Verfahren gemäß Anspruch 1 gelöst. Eine Vorrichtung zur Durchführung des Verfahrens ist Gegenstand des Anspruchs 11.

Mit dem erfindungsgemäßen Verfahren wird erstmals die Möglichkeit geschaffen, ein taktweises Dämpfen von Garn mit Sattdampf in einem weiten Temperaturbereich durchzuführen.

Dies wird erreicht, indem nur einer oder eine geringe Anzahl von Garnwickelkörpern der Dämpfung unterworfen wird und indem eine Vakuumglocke verwendet wird, die in kurzer Zeit sehr stark evakuiert werden kann. Die evakuierte Vakuumglocke wird mit einem Dampferzeuger verbunden, in dem Wasser und Sattdampf bei Dämpftemperatur und einem Druck eingeschlossen sind, der im wesentlichen dem Dampfdruck des Wasser bei der gewählten Dämpftemperatur entspricht, und es findet praktisch schlagartig eine Anpassung der thermodynamischen Zustandsgrößen in der Vakuumglocke an die Zustandsgrößen im Dampferzeuger statt. Dabei wird im Dampferzeuger sehr schnell die Wassermenge zusätzlich in Sattdampf übergeführt, die erforderlich ist, um die Vakuumglocke mit Sattdampf von Dämpftemperatur und dem für die jeweilige Temperatur definierten Dampfdruck zu füllen.

Da der Dampferzeuger und vorzugsweise auch die Vakuumglocke weitgehend exakt auf Dämpftemperatur gehalten werden, führt die für die Verdampfung erforderliche Energiemenge nicht zu einem wesentlichen Absinken des Temperaturniveaus. Die Konstanthaltung des Temperaturniveaus wird dabei wesentlich dadurch erleichtert, daß die Vakuumglocke entsprechend klein gehalten ist. Besonders problemlos ist der Ausgleich, wenn die Vakuumglocke, gemäß einer bevorzugten Ausführungsform, nur einen einzigen Garnwickelkörper aufnimmt. Weiterhin wird ein Absinken der Temperatur durch die Temperaturregelung des Dampferzeugers und vorzugsweise auch der vakuumglocke vermieden, durch die Temperaturverminderungen sofort ausgeglichen werden.

Das Evakuieren der Vakuumglocke vor dem Dämpfen nimmt bei einem getesteten Ausführungsbeispiel der erfindungsgemäßen Vorrichtung ungefähr 20 Sekunden in Anspruch, während das Dämpfen selbst ungefähr 90 Sekunden dauert. Dadurch kann das gesamte Dämpfen innerhalb eines Zeittaktes von ca. zwei Minuten durchgeführt werden.

Um zu verhindern, daß der in die Vakuumglocke eingebrachte, kältere Garnwickelkörper zu einer unerwünschten Temperaturabsenkung oder zu einer zu starken Kondensation des eingebrachten Sattdampfes führt, können die Hülse und das Garn gemäß einer bevorzugten Weiterbildung der Erfindung vor dem Evakuieren der Vakuumglocke vorzugsweise über Heißluft vorgewärmt werden.

Vorzugsweise findet das Belüften der Vakuumglocke nach dem Dämpfen ebenfalls mit vorgewärmter Heißluft statt. Dadurch wird eine ungleichmäßige Temperaturabsenkung des Garnes verhindert.

Gemäß einer zu bevorzugenden Weiterbildung der Erfindung wird das Garn unmittelbar nach dem Dämpfen getrocknet. Dies kann in der gleichen Glocke geschehen, in der das Garn auch gedämpft wurde. Weiterhin ist es möglich, eine zweite Vakuumglocke vorzusehen, die ausschließlich dem Trocknen dient.

Das Trocknen erfolgt vorzugsweise, indem die zum Trocknen Verwendete Vakuumglocke evakuiert wird. Aufgrund des dann gering werdenden Druckes in der Glocke übersteigt der Dampfdruck des auf dem Garn befindlichen Wasserdampfes den Umgebungsdruck, so daß der größte Teil des Dampfes als überhitzter Dampf unmittelbar durch die Vakuumpumpe abgezogen wird.

Vorzugsweise ist ein evakuierbarer Kondensationsbehälter vorgesehen, der der Vakuumpumpe vorgeschaltet ist. Durch eine Kühlung im Kondensationsbehälter kann erreicht werden, daß die dort herrschende Temperatur unter der in der Vakuumglocke herrschenden Temperatur liegt. Auf Grund der thermodynamischen Gesetzmäßigkeiten strömt der Dampf aus der Vakuumglocke dann sehr schnell in den Kondensationsbehälter. Der kältere Behälter wirkt also wie eine starke Pumpe, durch die der Wasserdampf aus der Vakuumglocke abgezogen wird.

Die Temperatur des Kondensationsbehälters kann dem gewünschten Vakuumenddruck angepaßt werden. So entspricht ein Vakuumenddruck von 20 mbar in etwa einer Sattdampftemperatur von 17 °C.

Die erfindungsgemäße Vorrichtung zeichnet sich durch einen Aufbau auf, dessen äußere Abmessungen nur einen Bruchteil der Abmessungen eines herkömmlichen Autoklaven betragen. Die Vorrichtung weist erfindungsgemäß einen Dampferzeuger und zumindest eine Vakuumglocke auf, die über eine Vakuumpumpe evakuiert werden kann. Die Innenabmessungen der Vakuumglocke sind dem Raumbedarf von einem oder mehreren Garnwickelkörpern angepaßt. Zur Temperaturregelung des Dampferzeugers und/oder der Vakuumglocke ist eine entsprechende Regeleinrichtung vorgesehen, die vorzugsweise mit einer Steuereinrichtung kombiniert werden kann, welche den gesamten Ablauf der Vorrichtung steuert. Diese Steuereinrichtung ist mit einer Vielzahl von Temperatur- und Drucksensoren verbunden, die die Zustandsgrößen in den einzelnen Anlagenteilen erfassen. Die Steuereinrichtung, die vorzugsweise einen Rechenprozessor aufweist, arbeitet nach einem vorgegebenen Programm und gibt Steuersignale aus, um eine Anzahl von Steuerventilen zu steuern, die erforderlich sind, die Vakuumglocke, die Vakuumpumpe und den Dampferzeuger in der vorgegebenen Taktfolge miteinander zu verbinden.

Ein weiterer, sehr bedeutender Vorteil der erfindungsgemäßen Vorrichtung ist der äußerst geringe Energieverbrauch. Aufgrund der kleinen Abmessungen und der kurzen Taktzeiten beträgt der Energieaufwand, bezogen auf eine Garneinheit, also z.B. auf einen Spinnkops, nur einen Bruchteils des Aufwandes, der für eine Autoklavendämpfung erforderlich ist.

Für eine gleichbleibende Qualität der Dämpfung ist es wichtig, daß die Dämpftemperatur während des Betriebes der Anlage im wesentlichen konstant gehalten wird. Aus diesem Grunde ist es wünschenswert, daß zumindest die zum Dämpfen benutzte Vakuumglocke derart beheizt ist, daß die Temperatur ihrer Innenwandung im wesentlichen mit der gewünschten Dämpftemperatur übereinstimmt.

Gemäß einer ersten, zu bevorzugenden Variante wird dies durch elektrische Heizdrähte bewirkt, die in die Vakuumglocke integriert sind und denen soviel elektrische Energie zugeführt wird, daß die gewünschte Temperatur erreicht wird.

Gemäß einer weiteren, zu bevorzugenden Ausführungsform der Erfindung wird die Heizung der Vakuumglocken bewirkt, indem in die Vakuumglocken Heizrohre integriert sind, die von einer Flüssigkeit, vorzugsweise Wasser durchströmt sind. Gemäß einer bevorzugten Ausführungsform stehen die Heizrohre in einer Strömungsverbindung mit dem Wasser im Dampferzeuger, z.B. mit Hilfe einer kleinen Umwälzpumpe. Dadurch wird erreicht, daß das Wasser des Dampferzeugers, dessen Temperatur sehr genau in bezug auf die Dampferzeugung geregelt ist, durch die Vakuumglocke strömt und diese auf der gleichen Temperatur hält.

Diese Ausführung hat den Vorteil, daß eine Regeleinrichtung für die Temperaturregelung der Vakuumglocke entfallen kann.

Wie bereits in bezug auf das Verfahren erläutert, wird gemäß einer bevorzugten Ausführungsform der Erfindung die gleiche Vakuumglocke, die zum Dämpfen benutzt wird, auch zum Trocknen benutzt. Das Trocknen geschieht, indem die Vakuumglocke über eine entsprechende Ventileinrichtung mit einem evakuierten Unterdruckbehälter verbunden wird, wodurch der Druck in der Vakuumglocke schnell absinkt. Dadurch wird dem in der Vakuumglocke befindlichen Garnwickelkörper Feuchtigkeit entzogen.

Dabei ist die Restfeuchte, die der Garnwickelkörper bei manchen Anwendungsfällen für die weitere Verarbeitung benötigt, über die Wahl des Unterdrucks in der zum Trocknen verwendeten Vakuumglocke in engen Grenzen vorher bestimmbar.

Gemäß einer weiteren, bevorzugten Ausführungsform der Erfindung wird zum Trocknen des Garnwickelkörpers eine andere Vakuumglocke eingesetzt als zum Dämpfen. In diesem Fall weist die Vorrichtung also mindestens zwei Vakuumglocken auf, die taktweise betrieben werden, wobei der Garnwickelkörper zuerst in der ersten Vakuumglocke gedämpft und dann in der zweiten Vakuumglocke getrocknet wird.

Die Anlage weist weiterhin vorzugsweise einen Heißlufterzeuger auf, in dem Luft auf eine vorbestimmte Temperatur, die vorzugsweise gleich der Dämpftemperatur ist, vorgeheizt wird, um sie zum Vorheizen und zum Belüften der Vakuumglocke zu verwenden.

Wie in der Einleitung ausgeführt, soll die vorbeschriebene Vorrichtung vorzugsweise zur taktweisen Bearbeitung von Garnwickelkörpern eingerichtet sein. Gemäß einer zu bevorzugenden Ausführungsform der erfindungsgemäßen Vorrichtung werden die einzelnen Garnwickelkörper deshalb auf Transportteller aufgesetzt. Dieses Aufsetzen kann mit im Stand der Technik bekannten Handhabungs-Vorrichtungen erfolgen, die deshalb nicht im einzelnen beschrieben werden.

Die Transportteller gleiten in einer Gleitschiene, die ein Halteprofil aufweist, das einem umgekehrten T entspricht, in die entsprechend gestaltete Teile der Teller eingreifen. Die Teller haben mit einer oder mehreren Durchgangsbohrungen versehene Zapfen, auf die die Garnwickelkörper unmittelbar aufgesetzt werden können, und sind bei der kontinuierlichen Bearbeitung so in der Gleitschiene angeordnet, daß sie jeweils unmittelbar benachbart sind. Beim Weiterschieben des hintersten Tellers werden deshalb alle anderen Teller automatisch um den entsprechenden Verschiebeweg nach vorne bewegt.

Über der Gleitschiene befinden sich dann eine Dämpfglocke und eine Trocknungsglocke, die durch eine pneumatische Einrichtung hebbar und senkbar sind. Durch ebenfalls neu entwickelte Dichtungsmaßnahmen wird erreicht, daß die Vakuumglocken beim Aufdrücken auf den Teller automatisch gegenüber diesem abgedichtet sind. Weiterhin sind an dieser Stelle in der Gleitschiene Bohrungen vorgesehen, die ebenfalls beim Anpressen der Vakuumglocken automatisch abgedichtet werden. Durch die Bohrungen in der Gleitschiene werden die Vakuumglocke bzw. die Vakuumglocken mit dem Dampferzeuger usw. verbunden.

Die Teller mit den darauf befindlichen Garnwickelkörpern durchwandern somit langsam die Dämpf- und Trocknungsanlage, wobei die Taktzeit in einem Ausführungsbeispiel für das Dämpfen bzw. Trocknen ungefähr 2 Minuten beträgt. Die Verarbeitungskapazität beträgt somit 30 Garnwickelkörper pro Stunde. Wird eine größere Verarbeitungskapazität gewünscht, können mehrere Dämpf- und Trocknungsglocken parallel zueinander angeordnet werden. Die Gleitschiene weist dann eine entsprechende Verzweigung auf, und der ankommende Strom von Tellern mit Garnwickelkörpern wird beispielsweise auf vier einzelne Gleitschienen aufgeteilt. Bei zehn parallel zueinander angeordneten Glocken läßt sich dann bereits eine Verarbeitungskapazität von 300 Garnwickelkörpern pro Stunde erreichen, die für die meisten Anwendungen ausreichen dürfte, aber ohne Probleme durch weitere Parallelanordnungen erhöht werden kann.

Gemäß einer zu bevorzugenden Ausführungsform der vorliegenden erfindungsgemäßen Vorrichtung werden die parallel angeordneten Glocken durch eine gemeinsame Vorrichtung abgehoben und gesenkt. Durch eine entsprechende Anordnung der Gleitbahnen der Teller, die in den Unteransprüchen und in bezug auf die Figuren im einzelnen beschrieben ist, kann das taktweise Dämpfen dann mit sehr geringem Platzaufwand durchgeführt werden.

Die erfindungsgemäße Vorrichtung kann so gestaltet werden, daß sie für jede Art von Garnwickelkörpern geeignet ist. Dabei sind unter Garnwickelkörper ganz allgemein Textilgebinde zu verstehen. Üblicherweise werden diese Textilgebinde hergestellt, indem ein Textilgarn auf Hülsen, die z.B. aus Metall oder aus Kunststoff oder dergleichen bestehen, gewickelt wird. Es sind jedoch auch andere Gebindeformen denkbar. Versuche haben gezeigt, daß das erfindungsgemäße Verfahren auch dann problemlos funktioniert, wenn Garnwickelkörper verwendet werden, die ein hohes Gewicht und/oder große Abmessungen aufweisen.

Wird, wie wohl in den meisten Fällen, ein rotationssymmetrisch gewickelter, im wesentlichen zylindrischer Garnwickelkörper verwendet und pro Vakuumglocke jeweils nur ein Garnwickelkörper bearbeitet, wird das Innere der Vakuumglocke vorzugsweise ebenfalls zylindrisch gestaltet.

Durch die Erfindung wird das bisherige diskontinuierliche Dämpfen in einem Autoklaven mit seiner ganzen Materialflußproblematik in einen kontinuierlichen Vorgang umgewandelt. Da die Vorrichtung in ihren Abmessungen sehr viel kleiner ist als ein Autoklav, kann die Vorrichtung z.B. unmittelbar zwischen einer Ringspinnmaschine und einer nachfolgenden Spulmaschine angeordnet werden.

Weitere Vorteile und Anwendungsmöglichkeiten der vorliegenden Erfindung ergeben sich aus der nachfolgenden Beschreibung eines Ausführungsbeispiels im Zusammenhang mit der Zeichnung. Darin zeigen in schematisierter Weise:
- Fig. 1: eine Schnittdarstellung durch eine Dämpfungs- oder Trocknungsglocke gemäß der vorliegenden Erfindung;
- Fig. 2: ein Funktionsschema einer Dämpfungsvorrichtung gemäß der vorliegenden Erfindung;
- Fig. 3: eine stark schematisierte Seitenansicht eines Ausführungsbeispiels der erfindungsgemäßen Vorrichtung (teilweise geschnitten), bei der insgesamt 20 Vakuumglocken zum taktweisen Dämpfen und Trocknen vorgesehen sind;
- Fig. 4: eine schematisierte Aufsicht auf die Vorrichtung gemäß Fig. 3;
- Fig. 5: eine Seitenansicht, welche den Hebe- und Senkmechanismus der Vakuumglocken zeigt;
- Fig. 6: eine schematisierte Seitenansicht, welche den Transportmechanismus der Teller in der Vorrichtung gemäß Fig. 3 zeigt;
- Fig. 7: eine Aufsicht auf den Transportmechanismus;
- Fig. 8: ein alternatives Ausführungsbeispiel einer Vakuumglocke.

Nachfolgend wird ein Ausführungsbeispiel der vorliegenden Erfindung beschrieben, bei dem zwei Dämpfungs- und Trocknungsglocken zum taktweisen Dämpfen von Garn eingesetzt werden.

Das Ausführungsbeispiel ist für das Dämpfen von Garn konzipiert, welches von Ringspinnmaschinen kommt und auf zylindrische Metallhülsen oder Kunststoffhülsen aufgewickelt ist. Es ist jedoch darauf hinzuweisen, daß die Vorrichtung selbstverständlich in gleicher Weise auch für alle anderen Arten von Garnen und Garnwickelkörpern eingesetzt werden kann.

Das in der Zeichnung schematisch angedeutete Garn 1 ist auf eine aus Kunststoff bestehende, zylindrische Hülse 2 aufgewickelt, wodurch ein Spinnkops 3 gebildet ist. Der Spinnkops 3 wird mit einem Teller 5 durch die Vorrichtung transportiert, wobei er auf diesem Teller 5 auch während des Dämpfungs- und Trocknungsvorganges verbleibt. Der Teller 5 ist im wesentlichen rotationssymmetrisch um eine Achse 6 gestaltet und weist einen Kegelabschnitt 7 auf, der nach oben (d.h. zum Spinnkops hin) und nach unten durch eine ebene Kreisringfläche 8 bzw. 9 begrenzt ist. Unterhalb dieses Kegelabschnittes befindet sich ein erster zylindrischer Abschnitt 10 mit einem kleineren Durchmesser und daran anschließend ein zweiter zylindrischer Abschnitt 11 mit einem größeren Durchmesser. Auf der oberen Kreisringfläche 8 ist ein zylindrischer Zapfen 12 angeordnet, der an seinem oberen (dem Spinnkops zugewandten) Ende eine Abschrägung 12a aufweist.

Der Außendurchmesser des zylindrischen Zapfens 12 ist geringfügig kleiner als der Innendurchmesser der Hülse 2, so daß die Hülse 2 auf den Zapfen 12 aufgeschoben werden kann und von diesem gehalten ist. Durch den Teller 5 verläuft eine koaxial zur Achse 6 angeordnete zylindrische Bohrung 13, deren Zweck nachfolgend noch im einzelnen erläutert wird. Die untere Kreisringfläche 9 weist ferner einen zylindrischen Ansatz 14 auf.

Der Teller besteht aus Metall, vorzugsweise aus Aluminium.

Der Teller 5 ist verschieblich in einer Gleitschiene 20 angeordnet, die in Fig. 1 nur ausschnittsweise dargestellt ist. Die Gleitschiene 20 weist eine Führungsnut 21 auf, die im wesentlichen senkrecht zur Zeichenebene der Fig. 1 verläuft. Die Führungsnut 21 besteht aus einem oberen schmaleren Bereich 22 und einem unteren, weiteren Bereich 23. Die Führungsnut 21 weist also im Querschnitt die Form eines auf dem Kopf stehenden T auf. In dem in Fig. 1 dargestellten Bereich der Führungsnut ist eine zylindrische Bohrung 24 angeordnet, deren Funktion später noch erläutert wird. Im oberen Bereich der Gleitschiene 20 ist eine Vertiefung 25 vorgesehen, deren Breite geringfügig größer ist als der Durchmesser des zylindrischen Ansatzes 14 des Tellers 5. In der Gleitschiene sind, im wesentlichen rotationssymmetrisch zur Achse der zylindrischen Bohrung 24, vier Federkörper 26 eingelassen. Die Federkörper 26 bestehen aus einem zylindrischen Hohlkörper 27, in dessem Inneren eine spiralförmige Druckfeder angeordnet ist. Der Hohlkörper 27 ist an seinem oberen Ende mit einem Flansch 29 abgeschlossen, dessen Durchmesser geringfügig größer ist als der Außendurchmesser des Hohlkörpers 27. Der Federkörper 26 wird in eine zylindrische Bohrung 28 der Gleitschiene 20 eingepreßt und ist durch den Flansch 29 axial in bezug auf die Gleitschiene fixiert. Im Inneren des Hohlkörpers 27 ist weiterhin eine Kugel 30 vorgesehen, die durch die Feder nach oben gedrückt wird. Wird der Federkörper 26 mit einer vorbestimmten Last belastet, wird die Kugel 30 in den Hohlkörper 27 eingeschoben. Konzentrisch zur zylindrischen Bohrung 24 der Gleitschiene ist weiterhin eine kreisringförmige Dichtungsnut 32 vorgesehen. In dieser Dichtungsnut 32 ist ein handelsüblicher O-Ring 33 eingelassen.

Die Glocke 35 weist einen im wesentlichen zylindrischen Metallkörper 36 auf, der nach unten hin durch einen Flansch 37 abgeschlossen ist. Auf dem Flansch 37 ist ein nach oben weisender zylindrischer Steg 38 konzentrisch zur Längsachse 39 der Glocke angeordnet.

Der zylindrische Metallkörper 36 der Glocke ist nach oben hin durch einen einstückig mit diesem ausgebildeten gewölbten Deckel 41 abgeschlossen. In dem Deckel 41 sind, in bezug zur Längsachse 39 der Glocke versetzt, zwei Gewindestutzen 42 und 43 angeordnet. In den ersten, kürzeren Gewindestutzen 42 ist ein Drucksensor 44 eingeschraubt und in den zweiten, längeren Gewindestutzen 43 ein Temperatursensor 45.

Der zylindrische Metallkörper 36 der Glocke ist von einem Heizdraht 55 umgeben. Weiterhin weist die Glocke eine Isolierung 56 auf, die die Wärmeübertragung vom zylindrischen Metallkörper 36 auf die Umgebungsluft weitgehend verhindern soll.

An der Unterseite des Flansches 37, auf der dem Teller 5 zugewandten Fläche ist, konzentrisch zur Längsachse 39 der Glocke, eine kreisringförmige Vertiefung 57 eingelassen, in der ein zweiter O-Ring 58 angeordnet ist.

Die Funktion dieser Glocke ist nun wie folgt: Die Glocke ist entlang ihrer Längsachse 39 durch einen Pneumatikzylinder heb- und senkbar. Die Glocke befindet sich zunächst in angehobenem Zustand, und der auf dem Teller 5 befindliche Spinnkops 3 wird in eine Stellung gebracht, in der die Bohrung 13 des Tellers 5 über der Bohrung 24 in der Gleitschiene 20 liegt. Anschließend wird die Glocke abgesenkt und auf den Teller 5 gedrückt. Die Anpreßkraft der Glocke 5 wird auf die Federkörper 26 weitergeleitet, wodurch die Kugeln 30 in deren Hohlkörper 27 eingedrückt werden. Dadurch liegt der zweite zylindrische Abschnitt 11 des Zylinders 5 fest auf dem ersten O-Ring 33 auf. Der zweite O-Ring 58 dichtet gleichzeitig den Flansch 36 der Glocke gegenüber dem Teller 5 ab, so daß die Glocke luftdicht bzw. dampfdicht mit der Bohrung 24 verbunden ist.

Durch die Federkörper 26 wird bewirkt, daß der Teller 5 in einem vertikalen Abstand zum O-Ring 33 auf diesen aufgeschoben wird. Dadurch wird eine Beschädigung des O-Rings 33 beim Schieben des Tellers 5 vermieden. Befindet sich der Teller 5 nicht in der in Fig. 1 gezeigten Position, liegt der zylindrische Ansatz 14 des Tellers unmittelbar auf der Gleitschiene auf. Dadurch wird ein etwaiger Verschleiß beim Gleiten des Tellers 5 ausschließlich auf den Bereich zwischen dem zylindrischen Ansatz und der Gleitschiene beschränkt. Die untere Kreisringfläche 9 selbst und die obere Kreisringfläche 8, die hinsichtlich der Abdichtung bzw. des Kontaktes zu den Federkörpern möglichst ihren ursprünglichen Zustand behalten sollen, werden nicht durch Verschleiß verändert.

Die Fig. 2 zeigt ein Funktionsschema der erfindungsgemäßen Vorrichtung zum Dämpfen von Garn. Bei dieser Vorrichtung wird eine Glocke 36 als erste Glocke 71 zum Dämpfen verwendet, und eine Glocke 36 als zweite Glocke 72 zum Trocknen. Beide Glocken sind in ihrem Aufbau identisch und entsprechen dem der in bezug auf Fig. 1 beschriebenen Glocke 36.

Wie in Fig. 2 zu erkennen ist, gleiten die schematisch dargestellten Teller 5 auf der ebenfalls schematisch dargestellten Gleitschiene 20.

Die Vorrichtung weist einen Dampferzeuger 73, einen Kondensator 74 und einen Heißlufterzeuger 75 auf.

Die erste Glocke 71, die zweite Glocke 72, der Dampferzeuger 73, der Kondensator 74 und der Heißlufterzeuger 75 sind jeweils so ausgelegt, daß sie sowohl einem hohen Unterdruck (bis zu 20 mbar Absolutdruck) als auch einem höheren Überdruck (bis zu ca. 5 bar Absolutdruck) standhalten. Dabei wird der obere Auslegungswert der Anlage im wesentlichen von der maximalen Behandlungstemperatur des Garnes bestimmt. Soll z.B. nur eine Temperatur von 120 °C erzielt werden können, so ist ein Maximaldruck von 2 bar absolut (entsprechend dem Dampfdruck des Wassers bei 120 °C) ausreichend, werden nur Temperaturen unter 100 °C verwendet, muß die Anlage lediglich in bezug auf den notwendigen Unterdruck dimensioniert werden.

Der Dampferzeuger 73 ist im wesentlichen als zylindrischer Behälter gestaltet, der druckdicht abgedichtet ist und der gegen Wärmeverluste über seine Außenflächen isoliert ist. Der Dampferzeuger 73 steht über eine Speisepumpe 76 und ein Ventil 77 mit einem schematisch bei 78 dargestellten Wasserzuleitungsnetz in Verbindung. Der Volumenstrom der Pumpe, die bedarfsgesteuert arbeitet, wird über eine Leitung 79 dem Dampferzeuger 73 zugeführt.

Der Dampferzeuger weist weiterhin einen Heizstab oder Heizwendel 80 auf, durch den das im Dampferzeuger befindliche Wasser erhitzt werden kann.

Der Wasserstand des Dampferzeugers wird durch einen Füllstands-Sensor 81, der Druck durch einen Drucksensor 82 und die Temperatur durch einen Temperatursensor 83 überwacht.

Der Dampferzeuger 73 ist über eine Leitung 87, die an seinem obersten Ende angeordnet ist, mit den übrigen Anlagenteilen verbunden.

Der Kondensator 74 weist ebenfalls einen im wesentlichen zylindrischen Körper auf, der druckfest abgedichtet ist und der zur Verringerung der Wärmeübertragung an die Umgebung eine Außenisolierung aufweist. Der Kondensator 73 ist über eine Leitung 91 mit einer Vakuumpumpe 92 verbunden. Weiterhin ist eine Kühleinrichtung 93 vorgesehen, die ein Kühlmedium kühlt, das durch Zuleitungen 94, 95 in eine schematisch angedeutete Kühlspirale 96 innerhalb des Kondensators 74 strömt.

An der Unterseite des Kondensators 74 ist eine Ablaßleitung 97 mit einem Ventil 98 vorgesehen.

Der Kondensator ist über eine Leitung 100 sowohl mit der Dampfzuführungs-Einrichtung für die Dämpfungsglocke 71 als auch mit dem Dampferzeuger 73 verbunden, wobei eine Vielzahl von Ventilen vorgesehen ist, durch die diese Verbindungen im einzelnen zu steuern und zu regeln sind.

Der Heißlufterzeuger 75 ist ebenfalls druckfest gestaltet und mittels einer Isolierung gegenüber der Umgebung wärmeisoliert. Eine Heizspirale 106 ist vorgesehen, um die im Heißlufterzeuger befindliche Luft anzuwärmen.

Das Leitungssystem zur Verbindung der verschiedenen Einrichtungen des Dämpfungssystems weist im wesentlichen drei Hauptleitungen auf, nämlich eine erste Hauptleitung 111, eine zweite Hauptleitung 112 und eine dritte Hauptleitung 113. Die Hauptleitungen 111 und 113 sind mit der Leitung 87 des Dampferzeugers 74 verbunden. Die Hauptleitung 111 ist weiterhin über entsprechende Ventile, wie nachfolgend erläutert, mit dem Heißlufterzeuger 75 verbunden. Die zweite Hauptleitung 112 ist an ihrem einen Ende gegenüber der Umgebung offen und an ihrem anderen Ende mit der Hauptleitung 111 vor dem Heißlufterzeuger 75 verbunden. Die dritte Hauptleitung 113 ist ebenfalls mit der Leitung 87, die vom Dampferzeuger 73 herkommt, verbunden und ist auf der anderen Seite mit der Leitung 100, die zum Kondensator 74 führt, verbunden. Die erste Hauptleitung 111 und die zweite Hauptleitung 112 sind über ein Verbindungsstück 115 miteinander verbunden, das weiterhin zur Bohrung 24 der Gleitschiene im Bereich der Dämpfungsglocke 71 führt. Die Hauptleitung 111 ist weiterhin über eine Leitung 117 mit der Bohrung 24' der Gleitschiene im Bereich der Trocknungsglocke 72 verbunden, wobei diese Leitung auf der anderen Seite hin über ein Ventil 118 zur Umgebung offen ist.

Der Betrieb der Vorrichtung wird über eine Steuereinheit 130 gesteuert und geregelt. Die Steuereinheit 130, ein Prozeßrechner, der z.B. auf der Basis eines der bekannten Mikroprozessoren aufgebaut sein kann, nimmt die Signale aller Sensoren auf und gibt die Steuersignale, mit denen die Heizung der Glocken 71, 72, des Dampferzeugers 73 und des Heißlufterzeugers 75 sowie die Kühlung des Kondensators 74 geregelt wird, die Steuer- bzw. Regelsignale für alle Ventile und die Steuersignale für die Bewegungssteuerung der Teller 5 aus. Die gesamte Steuerung und Regelung erfolgt über ein in der Steuereinheit 130 gespeichertes Programm. Eine Bedienungskraft kann die gewünschten Steuergrößen, d.h. vor allen Dingen die Temperatur, bei der gedämpft werden soll, über einen geeigneten Datenträger, z.B. eine Diskette, über ein Band, über einen Lochstreifen oder über eine Tastatur in die Steuereinheit eingeben.

Die Funkton des in bezug auf die Figuren beschriebenen Ausführungsbeispieles wird nachfolgend im einzelnen erläutert, wobei beispielhaft von einem Dämpfen mit 80 °C ausgegangen wird.

Die gesamte Funktion der Anlage wird, wie vorstehend beschrieben, über die Steuereinrichtung 130 gesteuert. Die für das Dämpfen erforderlichen Daten, d.h. also im wesentlichen die Dämpftemperatur und die Dämpfzeiten, sind entweder fest in der Steuereinheit vorgegeben oder werden, wie beschrieben, vor dem Start in die Steuereinheit eingelesen. Der Betrieb der Anlage beginnt mit einem Vorheizzyklus, in dem die Temperatur der Glocken und die Temperatur des Dampferzeugers usw. auf die vorbestimmte Dämpftemperatur gebracht werden. Durch diesen Heizvorgang wird auch das Wasser im Dampferzeuger 73 auf die gewünschte Temperatur erhitzt. Gleichzeitig wird der Kondensator über die Vakuumpumpe 92 auf einen Absolutdruck von ca. 20 mbar evakuiert.

Der Absolutdruck von 20 mbar entspricht dem Dampfdruck von Wasser bei etwa 17 °C. Da die üblichen Dämpftemperaturen deutlich höher liegen, ist somit gewährleistet, daß der Sattdampfdruck des zum Dämpfen verwendeten Wassers immer über diesem Wert liegt. Wird z.B. zum Dämpfen von Wollgarn eine Temperatur von 80 °C verwendet, so beträgt der Dampfdruck des Wassers 473 mbar.

Zum Einstellen dieses Druckes im Dampferzeuger wird ein Ventil 141 in der Hauptleitung 113 kurzzeitig geöffnet, so daß Dampferzeuger (noch unter Normaldruck) und der Kondensator (mit 20 mbar Absolutdruck) miteinander verbunden sind. Dadurch sinkt der Absolutdruck des Systems auf einen Wert ab, der zunächst weit unter 473 mbar liegt. Da der Dampfdruck des Wassers bei 80 °C oberhalb dieses nun im Dampferzeuger herrschenden Druckwertes liegt, wird praktisch schlagartig soviel Wasser in Dampf übergeführt, daß sich der Sattdampfdruck von 473 mbar einstellt. Voraussetzung dafür ist, daß das Temperaturniveau in der gesamten Anlage auf 80 °C gehalten wird. Dies wird, wie bereits vorstehend ausgeführt, dadurch erreicht, daß alle wesentlichen Teile der Anlage ständig auf dieser Temperatur gehalten sind.

Im Dampferzeuger 73 befindet sich nun Wasser von 80 °C sowie Dampf von 80 °C bei einem Druck von 473 mbar. Nach dieser vorbereitenden Maßnahme kann der erste Spinnkops 3 auf dem Teller 5 über die Gleitschiene 20 unter die Dämpfglocke 71 befördert werden. Die pneumatischen Betätigungseinrichtungen der Dämpfglocke senken die Dämpfglocke ab und drücken sie auf den Teller 5. Dabei werden die Kugeln 30 in die Hohlkörper 27 der Federkörper 26 eingedrückt, und es wird eine feste Dichtung zwischen Glocke und Teller und Teller und Gleitschiene über die O-Ringdichtungen 33 und 58 erzielt. Anschließend wird ein Ventil 142 in der ersten Hauptleitung 111 geöffnet, wodurch das Innere der Dämpfglocke über die Bohrung 24 mit dem Kondensator 74 verbunden ist. Im Kondensator 74 ist zwischenzeitlich durch die Vakuumpumpe 92 das Ausgangsvakuum von 20 mbar Absolutdruck wieder hergestellt worden. Dadurch wird erreicht, daß in der Dämpfglocke und im Garnwickelkörper in einer sehr kurzen Zeit, die in der Regel unter 20 Sekunden beträgt, ein entsprechendes Vakuum von ebenfalls ca. 20 mbar erzeugt werden kann. Anschließend wird das Ventil 142 wieder geschlossen, und die Ventile 144 und 145 werden geöffnet. Das Ventil 145 ist als Nadelventil ausgebildet und somit besonders dosiert regelbar. Die Glocke 71 steht nun über die Hauptleitung 111 und die Leitung 87 mit dem Dampferzeuger 73 in Verbindung, in dem eine Temperatur von 80 °C und ein Sattdampfdruck von 473 mbar herrscht. Es ist darauf hinzuweisen, daß durch die Heizsysteme und durch die Temperatursensoren auch die Dämpfungsglocke 71 ständig auf dieser Temperatur gehalten wird. Der Sattdampf tritt durch die Bohrung 24 und die hohle Hülse 2 in die Glocke 71 ein. Es ist darauf hinzuweisen, daß die Hülse 2 des Spinnkopses 3, der in der Figur dargestellt ist, nicht perforiert ist. Der Dampf tritt vielmehr an der oberen offenen Seite der Hülse in die Dämpfglocke 71 ein.

Da die Dämpfglocke vorher evakuiert war und sich somit nur noch sehr wenig Luft zwischen den einzelnen Lagen des Garnes befindet, kann der Dampf ungehindert alle Lagen des Garnes erreichen.

Da weiterhin die Innenwand der Dämpfungsglocke und die übrigen Teile des Systems eine Temperatur aufweisen, die der Sattdampftemperatur entspricht, wird eine Dampfkondensation an diesen Flächen vermieden.

Falls in einigen Anwendungsfällen der Temperaturunterschied zwischen der Hülse des Garns nach dem Einbringen des Garns in die Dämpfungsglocke und nach dem Evakuieren noch zu hoch ist, kann die Hülse vorgewärmt werden, indem ein Ventil 146 zum Heißlufterzeuger kurzfristig vor dem Evakuieren der Glocke 71 geöffnet wird. Dadurch strömt Heißluft über die Hauptleitung 112 in die Dämpfungsglocke ein und erwärmt die Hülse und das Garn. Da die zugeführte Heißluft auf dem Temperaturniveau der Sattdampftemperatur gehalten wird, also im Beispielsfall auf 80 °C, tritt durch die Heißluftzuführung keine Übererwärmung ein. Die Kondensation des Dampfes in einer zu kalten Hülse kann dadurch wirkungsvoll verhindert werden.

Nach dem Bedämpfen, das im vorliegenden Fall z.B. 90 Sekunden dauern kann, wird das Ventil 146 wieder geöffnet und die Dämpfglocke dadurch mit Heißluft belüftet. Da die Heißluft die gleiche Temperatur aufweist wie die Dämpftemperatur, findet kein Nachdämpfen statt. Anschließend wird die Glocke 71 angehoben und der Spinnkops mit dem Transportteller 5 weitergefördert und kommt in eine Position unter die Trocknungsglocke 72. Die Trocknungsglocke 72 wird simultan mit der Dämpfungsglocke auf- und abbewegt und ist in gleicher Weise gegenüber der Gleitschiene abgedichtet, wie dies bei der Dämpfungsglocke 71 der Fall ist. Der Spinnkops befindet sich nach dem nächsten Absenkvorgang in der geschlossenen Trocknungsglocke. Sobald das Evakuieren der Dämpfungsglocke 71 beendet ist, wird ein Ventil 148 geöffnet, während gleichzeitig das Ventil 142 geschlossen ist. Dadurch wird die Trocknungsglocke 72 mit dem Kondensator 74 verbunden. Der Dampf wird nun über die Vakuumpumpe 92 abgepumpt. Gleichzeitig wird die Trocknungsglocke über ihr Beheizungssystem beheizt, damit die Verdampfung nicht zu einer unzulässigen Temperaturverminderung führt.

Es soll darauf hingewiesen werden, daß es aber auch möglich ist, in die Trocknungsglocke zwischenzeitlich Heißluft aus dem Heißlufterzeuger 75 zuzuführen, um die Temperatur auf einem gewünschten Niveau zu halten.

Die Trockenzeit beträgt, wie Versuche gezeigt haben, ungefähr 2 Minuten, um eine gewünschte gleichmäßige und reproduzierbare Restfeuchte des Garns zu erreichen, die eine unmittelbare Weiterverarbeitung des Garnes ermöglicht.

Nach dem Beenden des Trocknungsvorganges werden beide Glocken wieder angehoben, und die zuvor gedämpfte Garnmenge wird in die Trocknungsglocke überführt, während die getrocknete Garnmenge der Weiterverarbeitung, z.B. einer Spulmaschine zugeführt werden kann.

Es wird darauf hingewiesen, daß es auch möglich ist, dem Wasser im Dampferzeuger Chemikalien zuzusetzen, falls es gewünscht ist, den Dämpfungsvorgang entsprechend zu beeinflussen.

Ein Ausführungsbeispiel einer taktweise arbeitenden Dämpfungs- und Trocknungsvorrichtung, welche mit insgesamt zehn Vakuumglocken für das Dämpfen und zehn Vakuumglocken für das Trocknen arbeitet, wird nun in bezug auf die Fig. 3 bis 7 beschrieben.

Die Fig. 3 zeigt in schematisierter Weise ein Transportband 200, wie es im Stand der Technik bekannt ist, um Spinnkopse oder ähnliche Garnwickelkörper zu fördern. Das Transportband 200, welches über eine Rolle 201 umgelenkt wird, weist Zapfen 202 auf, auf denen die Spinnkopse 3 aufgesetzt sind.

Im mittleren Teil der Fig. 3 sind in geschnittener Darstellung insgesamt vier Reihen von Vakuumglocken zu erkennen, eine erste Reihe 207, eine zweite Reihe 208, eine dritte Reihe 210 und eine vierte Reihe 211. Die Reihen 207, 208 sind Glocken, die zum Dämpfen verwendet werden, während die Reihen 210, 211 Glocken enthalten, die zum Trocknen verwendet werden. Wie in der Aufsicht in Fig. 4 zu erkennen ist, sind in jeder Reihe insgesamt fünf Dämpfglocken 209 und insgesamt fünf Trocknungsglocken 212 angeordnet. Im linken Teil der Fig. 3 ist ein zweites Förderband 205 vorgesehen, welches in gleicher Weise gestaltet ist wie das Förderband 200.

Wie die Aufsicht in Fig. 4 zeigt, ist im mittleren Bereich der Vorrichtung ein Gleitschienensystem 220 angeordnet, welches beim gezeigten Ausführungsbeispiel aus fünf querverlaufenden Gleitschienen 221, 222, 223, 224 und 225 und aus vier längsverlaufenden Gleitschienen 231, 232, 233 und 234 sowie aus zwei bogenförmigen Gleitschienen 235, 236 besteht, wobei die bogenförmigen Gleitschienen die längsverlaufenden Gleitschienen 231, 232 mit den längsverlaufenden Gleitschienen 233, 234 verbinden.

Die Gleitschienen sind alle so gestaltet, wie dies in bezug auf die Fig. 1 erläutert wurde. Auf den Gleitschienen bewegen sich Teller, wie sie ebenfalls in bezug auf die Fig. 1 mit dem Bezugszeichen 5 erläutert wurden.

Die Funktion der Vorrichtung ist nun wie folgt: Eine (nicht dargestellte) Handhabungseinrichtung, die im Stand der Technik bekannt ist, setzt die durch das Förderband 200 angeförderten Spinnkopse auf die Teller 5 um. Dieser Vorgang ist in der Darstellung gemäß Fig. 4 in bezug auf die ersten vier Teller, die sich auf den Gleitschienen 231 und 232 befinden, bereits abgeschlossen. Auf der anderen Seite werden die fertig gedämpften und getrockneten Spinnkopse, die sich auf den Gleitschienen 233, 234 befinden, über eine entsprechende Handhabungseinrichtung auf das Transportband 205 aufgesetzt. Sobald zwei Spinnkopse von der Gleitschiene 233, 234 abgenommen sind, werden die Teller 5 auf den beiden Gleitschienen um eine Tellerteilung (das ist der Durchmesser eines Tellers) in Richtung auf die Gleitschienen 231, 232 bewegt. Dadurch werden zwei leere Teller der Handhabungseinrichtung zum Aufsetzen der Spinnkopse zugeführt, und zwei volle Teller kommen in den Bereich der Handhabungseinrichtung zum Abnehmen der Spinnkopse und zum Aufsetzen auf das Band 205. Sobald die Gleitschienen 231, 232 gefüllt sind, sich also insgesamt zehn Spinnkopse auf den zehn Tellern befinden, können die zehn Spinnkopse durch die Schiebeeinrichtung 240 in der Darstellung gemäß Fig. 4 nach links geschoben werden.

Die Schiebeeinrichtung 240 besteht aus einer quer angeordneten Stange 241, die über einen doppelt wirkenden Zylinder 242 (pneumatisch oder elektrisch betätigt) in Richtung auf die Gleitschienen zu und von diesen weg bewegt werden kann.

Sobald die Taktzeit für das Dämpfen bzw. das Trocknen der vorangehend bearbeiteten Kopse beendet ist, gibt die Steuereinrichtung ein Signal aus, und die Dämpfglocken und die Trocknungsglocken werden abgehoben. Die Schiebeeinrichtung 240 schiebt alle Teller auf den Gleitschienen 221, 222, 223, 224 und 225 um zwei Tellerteilungen nach links. Dadurch werden diese zehn Teller unter die zum Dämpfen dienenden Vakuumglocken 207, 208 geschoben. Gleichzeitig werden die vorher unter den Dämpfglocken befindlichen Teller um zwei Tellerteilungen nach links (in Fig. 4) verschoben, so daß sie sich jetzt unter den Trocknungsglocken befinden. Die vorher unter den Trocknungsglocken befindlichen Teller werden auf die Gleitschienen 233, 234 geschoben. Die Dämpf- und Trocknungsglocken werden dann abgesenkt, und der Dämpfungs- bzw. Trocknungsvorgang beginnt. Während dieser Vorgang andauert, werden die auf den Gleitschienen 233, 234 befindlichen, fertig bearbeiteten Spinnkopse von den Tellern entnommen und unbearbeitete Spinnkopse auf die auf den Gleitschienen 231, 232 angeförderten Teller aufgesetzt. Nach zwei Minuten ist der Dämpfungsvorgang abgeschlossen, und die Dämpfglocken und die Trocknungsglocken werden erneut angehoben und die nun gedämpften Kopse unter die Trocknungsglocken geschoben. Gleichzeitig werden die neu gefüllten Teller unter die Dämpfglocken geschoben und die Glocken wiederum abgesenkt. Nach ca. zwei Minuten ist der Trocknungsvorgang beendet, und die Teller werden dann beim nächsten Zyklus auf die Gleitschienen 233, 234 ausgeschoben, wo die Spinnkopse abgenommen werden.

Es werden also insgesamt zehn Spinnkopse mit einer Taktzeit von zwei Minuten verarbeitet, woraus sich eine Gesamtkapazität der Anlage von 300 Spinnkopsen pro Stunde ergibt. Jeder Spinnkops befindet sich (maximal) acht Minuten im Bereich der Vorrichtung.

Die Fig. 5 zeigt ein Detail der Vorrichtung gemäß Fig. 3 und 4, nämlich den Mechanismus zum Anheben und Absenken der Glocken. Wie in Fig. 5 zu erkennen ist, sind die Gleitschienen 231 etc. in einem Abstand über einer Bodenfläche angeordnet. Unterhalb der Gleitschienen befinden sich zwei Zylinder 250, 251, die ausfahrbare Kolbenstangen 252, 253 aufweisen. Parallel zu der Anordnung der Gleitschienen befindet sich eine Trageinrichtung 254, die fest mit den Kolbenstangen 252, 253 verbunden ist und im wesentlichen horizontal angeordnet ist. An dieser Trageinrichtung 254 sind die zwanzig Vakuumglocken angebracht, wie dies in der Aufsicht auf Fig. 4 zu erkennen ist.

Fig. 6 zeigt ein weiteres Detail der Vorrichtung, und zwar den Mechanismus zum Verschieben der Teller. Die Teller weisen, wie in bezug auf die Fig. 1 erläutert wurde, eine Bohrung 13 auf, durch die z.B. während des Dämpfens der Dampf zugeführt wird. Diese Bohrung wird auch verwendet, um die Teller weiterzubewegen. Dazu ist ein Längszylinder 260 vorgesehen, der horizontal und parallel zur Gleitschiene 234 angeordnet ist. Ein Kurzhubzylinder 261 ist mit seiner Kolbenstange 262 senkrecht zur Verschieberichtung des Längszylinders 260 angeordnet. Zum Verschieben der Teller wird nun der Kurzhubzylinder 261 betätigt, so daß dessen Kolbenstange 262 in die Bohrung 24 des Spinnkopses 3 eingreift. Der Teller wird dann um eine Tellerteilung weiterbewegt, wodurch gleichzeitig auch alle anderen, an diesen anstoßenden Teller bewegt werden.

Fig. 7 zeigt eine Aufsicht auf die Transporteinrichtung gemäß Fig. 6. Es ist zu erkennen, daß z.B. die Gleitschiene 234 im Antriebsbereich einen Längsschlitz 270 aufweist, in den die Kolbenstange 262 des Kurzhubzylinders 261 eingreift. Durch den Längsschlitz kann sich die Kolbenstange in der gewünschten Weise in der Gleitschiene bewegen.

Fig. 8 zeigt ein weiteres Ausführungsbeispiel der vorliegenden Erfindung. Bei diesem Ausführungsbeispiel ist die Vakuumglocke 280 im wesentlichen achtförmig gestaltet, d.h. sie weist zwei ineinander übergehende Innenwandflächen mit jeweils kreiszylindrischem Durchmesser auf. Koaxial zu jedem dieser Kreiszylinder-Querschnitte sind die Achsen von zwei Spinnkopsen 3 angeordnet. Bei diesem Ausführungsbeispiel können also pro Vakuumglocke zwei Spinnkopse untergebracht werden, wobei trotzdem das Gesamtvolumen der Vakuumglocke in bezug auf die eingebrachte Anzahl der Spinnkopse sehr klein ist und wobei weiterhin eine exakte Ausrichtung der Lage der Spinnkopse zueinander und der Spinnkopse zur Innenwand der Vakuumglocke gegeben ist. Dadurch ist auch mit dieser Vorrichtung ein reproduzierbares Dämpfen des Garnes möglich.

Das vorbeschriebene Ausführungsbeispiel ist zwischen einer Ringspinnmaschine und einer Spulmaschine eingebaut.

## Patentansprüche

1. Verfahren zum Fixieren von zu Garnwickelkörpern gewickeltem Textilgarn mittels Sattdampf bei einer vorgewählten Dämpftemperatur unter Verwendung einer durch eine Vakuumpumpe evakuierbaren, beheizbaren Vakuumglocke zur Aufnahme des Textilgarnes, und eines Dampferzeugers,
**gekennzeichnet** durch folgende Verfahrensschritte:
- Vorheizen des Dampferzeugers und einer im Dampferzeuger befindlichen Wassermenge auf eine Temperatur, die der gewählten Dämpftemperatur entspricht oder geringfügig über dieser liegt,
- Evakuieren des Dampferzeugers auf einen Absolutdruck, der im wesentlichen dem Dampfdruck des Wassers bei der vorgewählten Dämpftemperatur entspricht,
- Einbringen eines Garnwickelkörpers oder einer geringen Anzahl von Garnwickelkörpern in einer vorbestimmten räumlichen Ausrichtung zur Innenwand der Vakuumglocke und, bei mehreren Garnwickelkörpern, auch zueinander,
- Evakuieren der Vakuumglocke auf einen Absolutdruck,der wesentlich unterhalb des Dampfdruckes des Wassers bei der vorgewählten Dämpftemperatur liegt,
- Öffnen eines Ventils in einer Verbindungsleitung zwischen Dampferzeuger und Vakuumglocke,
- Dämpfen des Garns durch den in die Vakuumglocke einströmenden Sattdampf,
- Belüften der Vakuumglocke,
- Ausbringen des oder der Garnwickelkörper(s).

2. Verfahren gemäß Anspruch 1, dadurch gekennzeichnet, daß die Vakuumglocke ebenfalls auf eine Temperatur vorgeheizt wird, die im wesentlichen gleich der vorgewählten Dämpftemperatur ist.

3. Verfahren gemäß mindestens einem der Ansprüche 1 bis 2, dadurch gekennzeichnet, daß das Belüften der Vakuumglocke nach dem Dämpfen mit vorgewärmter Heißluft erfolgt.

4. Verfahren gemäß mindestens einem der Ansprüche 1 bis 3, dadurch gekennzeichnet, daß das Garn nach dem Dämpfen getrocknet wird.

5. Verfahren gemäß Anspruch 4, dadurch gekennzeichnet, daß das Trocknen des Garnes in einer evakuierbaren Vakuumglocke unter Vakuum erfolgt.

6. Verfahren gemäß Anspruch 5, dadurch gekennzeichnet, daß der Innenraum der zum Trocknen dienenden evakuierbaren Vakuumglocke während der Trocknungsvorganges über eine verschließbare Verbindungsleitung mit dem Inneren eines kühlbaren, evakuierbaren Kondensationsbehälters verbunden wird.

7. Verfahren gemäß mindestens einem der Ansprüche 1 bis 6, dadurch gekennzeichnet, daß zum Dämpfen und zum Trocknen die gleiche Vakuumglocke verwendet wird.

8. Verfahren gemäß mindestens einem der Ansprüche 5 oder 6, dadurch gekennzeichnet, daß der Dämpfungsvorgang unter Verwendung mindestens zweier Vakuumglocken taktweise erfolgt, wobei der Garnwickelkörper zunächst in der ersten Glocke gedämpft wird und dann in die zweite Glocke eingebracht und dort getrocknet wird.

9. Verfahren gemäß mindestens einem der Ansprüche 1 bis 8, dadurch gekennzeichnet, daß in jedem Dämpfungstakt bzw. in jedem Trocknungstakt jeweils ein Garnwickelkörper innerhalb einer Glocke aufgenommen ist.

10. Verfahren gemäß mindestens einem der Ansprüche 1 bis 9, dadurch gekennzeichnet, daß die Verweilzeit des oder der Garnwickelkörper in der Dämpfungsglocke und/oder die Verweilzeit der Garnwickelkörper in der Trocknungsglocke weniger als 300 Sekunden, vorzugsweise weniger als 150 Sekunden beträgt.

11. Vorrichtung zum Fixieren von zu Garnwickelkörpern gewickeltem Textilgarn mittels Sattdampf bei einer vorgewählten Dämpftemperatur, mit einer durch eine Vakuumpumpe evakuierbaren, beheizbaren Vakuumglocke zur Aufnahme des Textilgarns und einem druckfesten,
beheizten Dampferzeuger,
dadurch gekennzeichnet,
daß die Innenabmessung der Vakuumglocke (36,71) dem Raumbedarf eines (3) oder einer geringen Anzahl von Garnwickelkörpern angepaßt ist,
daß eine Heizeinrichtung mit einer Temperaturregeleinrichtung vorgesehen ist, welche eine im Dampfbehälter befindliche Wassermenge auf einem Temperaturniveau hält, welches in etwa der Dämpftemperatur entspricht,
daß eine Druckregeleinrichtung vorgesehen ist, welche den Druck im Dampferzeuger mittels einer Vakuumpumpe auf einen Wert regelt, der im wesentlichen dem Dampfdruck des Wassers bei der vorgewählten Dämpftemperatur entspricht,
und daß mindestens drei Steuerventile vorgesehen sind, wobei ein erstes Steuerventil in einer Verbindungsleitung zwischen Vakuumpumpe und Vakuumglocke angeordnet ist, ein zweites Steuerventil in einer Verbindungsleitung zwischen der Vakuumglocke und dem Dampferzeuger und ein drittes Steuerventil in einer Belüftungsleitung für die Vakuumglocke und daß weiterhin eine Steuereinrichtung vorgesehen ist, welche die Funktion der Steuerventile steuert und welche bewirkt, daß zunächst das erste Steuerventil geöffnet ist, während das zweite und das dritte Steuerventil geschlossen sind, daß dann das zweite Steuerventil geöffnet wird, während das erste und das dritte Steuerventil geschlossen sind und daß dann das dritte Steuerventil geöffnet wird, während das erste und das zweite Steuerventil geschlossen sind.

12. Vorrichtung gemäß Anspruch 11, dadurch gekennzeichnet, daß in der Vakuumglocke und in dem Dampferzeuger Sensoren zur Messung von Druck und Temperatur angeordnet sind, und daß die Steuereinrichtung das Öffnen und Schließen der Steuerventile nach einem vorgegebenen Zeittakt unter Berücksichtigung der gemessenen Temperatur- und Druckwerte durchführt.

13. Vorrichtung gemäß Anspruch 12, dadurch gekennzeichnet, daß die Steuereinrichtung weiterhin Ausgangssignale ausgibt, welche die Temperaturregelung und die Druckregelung des Dampfbehälters und/oder der Vakuumglocke bewirken.

14. Vorrichtung gemäß mindestens einem der Ansprüche 11 bis 13, dadurch gekennzeichnet, daß zwischen Vakuumpumpe und Vakuumglocke ein evakuierbarer Behälter vorgesehen ist, welcher über das erste Steuerventil mit der Vakuumglocke verbunden ist.

15. Vorrichtung gemäß Anspruch 14, dadurch gekennzeichnet, daß der evakuierbare Behälter als Kondensator ausgebildet ist und eine Kühleinrichtung sowie ein in seinem unteren Bereich angeordnetes Wasser-Ablaßventil aufweist.

16. Vorrichtung gemäß mindestens einem der Ansprüche 11 bis 15, dadurch gekennzeichnet, daß ein zur Heißlufterzeugung dienender, beheizbarer Behälter vorgesehen ist, der über eine Verbindungsleitung mit dem dritten Steuerventil verbunden ist.

17. Vorrichtung gemäß mindestens einem der Ansprüche 1 bis 16, dadurch gekennzeichnet, daß mindestens eine zweite Vakuumglocke vorgesehen ist, in welcher das gedämpfte Garn getrocknet wird.

18. Vorrichtung gemäß Anspruch 17 oder einem der Ansprüche 14 oder 15, dadurch gekennzeichnet, daß die zum Trocknen dienende Vakuumglocke über eine Verbindungsleitung und ein viertes Steuerventil mit dem evakuierbaren Behälter verbunden ist.

19. Vorrichtung gemäß mindestens einem der Ansprüche 11 bis 16 oder 18, dadurch gekennzeichnet, daß die zum Dämpfen verwendete Vakuumglocke auch zum Trocknen verwendet wird.

20. Vorrichtung gemäß mindestens einem der Ansprüche 11 bis 19, dadurch gekennzeichnet, daß jede Vakuumglocke so gestaltet ist, daß sie einen einzelnen Garnwickelkörper aufnimmt.

21. Vorrichtung gemäß Anspruch 20, dadurch gekennzeichnet, daß Dämpfglocke und/oder Trocknungsglocke als zylindrische Körper mit im wesentlichen zylindrischem Innenraum gestaltet sind, und daß eine Halteeinrichtung vorgesehen ist, durch welche der Garnwickelkörper im wesentlichen koaxial zur Zylinderachse des Behälters gehalten ist.

22. Vorrichtung gemäß Anspruch 21, dadurch gekennzeichnet, daß die Halteeinrichtung als Transportteller (5) aufgebaut ist, welcher einen, in Gebrauchslage im wesentlichen vertikal angeordneten, mit einer oaer mehreren Durchgangsbohrungen versehenen Zapfen aufweist, dessen Außendurchmesser dem Innendurchmesser einer Hülse (2) angepaßt ist, auf welche das Textilgarn gewickelt ist.

23. Vorrichtung gemäß mindestens einem der Ansprüche 11 bis 22, dadurch gekennzeichnet, daß jede Vakuumglocke heb- und senkbar ist.

24. Vorrichtung gemäß Anspruch 23 oder Anspruch 22, dadurch gekennzeichnet, daß der den Garnwickelkörper aufnehmende Transportteller auf einer Gleitschiene (20) verschiebbar ist und daß Dichtungsmittel vorgesehen sind, die eine Dichtung zwischen der Vakuumglocke und dem Teller bewirken, wenn die Vakuumglocke auf den Teller herabgesenkt wird.

25. Vorrichtung gemäß Anspruch 24, dadurch gekennzeichnet, daß die Gleitschiene eine Bohrung aufweist, welche mit der oder den Bohrungen des Zapfens des Tellers verbunden ist, wenn der Teller in einer vorbestimmten Position unter der Vakuumglocke steht.

26. Vorrichtung gemäß Anspruch 25, dadurch gekennzeichnet, daß in der Gleitschiene oder im Transportteller Federkörper angeordnet sind, welche den Transportteller in einem vorbestimmten Abstand über der Gleitschiene halten und daß eine Dichtung zwischen der Zuführbohrung der Gleitschiene und dem Inneren des Zapfens des Tellers vorgesehen ist, die schließt, wenn der Teller durch die Vakuumglocke gegen die Federkraft der Federkörper auf die Gleitschiene gedrückt wird.

27. Vorrichtung gemäß mindestens einem der Ansprüche 11 bis 26, dadurch gekennzeichnet, daß eine Vielzahl von Vakuumglocken vorgesehen ist, welche durch eine gemeinsame Tragvorrichtung miteinander verbunden sind und gemeinsam abgesenkt und gehoben werden.

28. Vorrichtung gemäß mindestens einem der Ansprüche 24 bis 27, dadurch gekennzeichnet, daß zumindest zwei Gleitschienen parallel zueinander angeordnet sind.

29. Vorrichtung gemäß mindestens einem der Ansprüche 24 bis 28, dadurch gekennzeichnet, daß ein System von Gleitschienen vorgesehen ist, welches einen ersten Bereich aufweist, in dem die Garnwickelkörper auf Transportteller aufgesetzt werden, einen zweiten Bereich, in dem die Garnwickelkörper in der oder den Vakuumglocke(n) gedämpft und gegebenenfalls getrocknet werden, einen dritten Bereich, in dem die Garnwickelkörper von den Transporttellern abgenommen werden und einen vierten Bereich, in dem die Transportteller vom dritten Bereich des Gleitschienensystems in dessen ersten Bereich zurückgeführt werden.

30. Vorrichtung gemäß mindestens einem der Ansprüche 11 bis 29, dadurch gekennzeichnet, daß eine Einrichtung vorgesehen ist, um die Vakuumglocke(n) zu heizen.

31. Vorrichtung gemäß Anspruch 30, dadurch gekennzeichnet, daß die Beheizung der Vakuumglocke(n) durch eine in der Glocke angeordnete elektrische Heizeinrichtung erfolgt, die über die Steuereinrichtung geregelt ist.

32. Vorrichtung gemäß Anspruch 30, dadurch gekennzeichnet, daß die Beheizung der Vakuumglocke(n) über in der Glocke angeordnete wasserdurchströmte Heizrohre erfolgt, wobei diese Heizrohre in einer Strömungsverbindung mit dem im Dampferzeuger befindlichen Wasser stehen.

## Claims

1. Process for fixing textile yarn wound onto bobbins by way of steam saturated at a preselected temperature using a vacuum bell for receiving the textile yarn which can be heated and evacuated by a vacuum pump, and a steam generator, **characterised by** comprising the steps of:
pre-heating the steam generator and a quantity of water contained therein to a temperature equal to or slightly greater than the preselected vapourisation temperature;
evacuating the steam generator to an absolute pressure which essentially corresponds to the steam pressure of the water at the preselected vapourisation temperature;
supplying the vacuum bell with one or a limited number of bobbins having a predetermined spaced arrangement with respect to the inner wall, and also with respect to one another for more than one bobbin;
evacuating the vacuum bell to an absolute pressure which essentially lies below the steam pressure of the water at the preselected vapourisation temperature;
opening a valve in a connecting line between the steam generator and the vacuum bell;
steaming the yarn with the saturated steam flowing into the vacuum bell;
steaming the yarn with the saturated steam flowing into the vacuum bell;
ventilating the vacuum bell; and
taking out the bobbin(s).

2. A process in accordance with claim 1, **characterised in** **that,** the vacuum bell is also pre-heated to a temperature which is essentially equal to the preselected vapourisation temperature.

3. A process according to any one of claims 1 or 2, **characterised in that,** the step of ventilating the vacuum bell after the steaming step is carried out with pre-heated hot air.

4. A process in according to any one of claims 1 to 3, **characterised in that,** the yarn is dried after the steaming step.

5. A process according to claim 4, **characterised in that,** the drying of the yarn is carried out under vacuum in an evacuatable vacuum bell.

6. A process according to claim 5, **characterised in that,** during the step of drying, the inner space of the vacuum bell which serves to carry out the drying of the yarn is connected via a closable connecting line with the inside of a condensation-container which can be evacuated and cooled.

7. A process according to any one of claims 1 to 6, **characterised in that** the same vacuum bell is used for the steps of steaming and drying.

8. A process according to either of claims 5 or 6, **characterised in that,** the step of steaming is carried out in cycles using at least two vacuum bells such that the bobbin is at first steamed in the first bell and then introduced into the second bell in which it is dried.

9. A process according to any one of claims 1 to 8, **characterised in that** for every respective steaming-cycle and respective drying-cycle a bobbin is received within a bell.

10. A process according to any one of claims 1 to 9, **characterised in that,** the dwelling time for the bobbin(s) in the steaming bell and/or the dwelling time for the bobbin(s) in the drying bell amounts to less than 300 seconds, preferably less than 150 seconds.

11. A device for fixing textile yarn wound onto bobbins by way of steam saturated at a preselected temperature comprising a vacuum bell for receiving the textile yarn which can be heated and evacuated by a vacuum pump, and a pressure-resistent, heatable steam generator,
**characterised in that** the inner dimension of the vacuum bell (36,71) accomodates one or a limited number of bobbins (3); and by further comprising
a heating device including a temperature regulation means which keeps an amount of water contained in a steam-container at a temperature level corresponding to around the vapourisation temperature; and by comprising
a pressure regulating device for controlling the pressure in the steam generator by way of a vacuum pump at a value corresponding essentially to the steam pressure of the water at the preselected vapourisation temperature; and by comprising
at least three control valves whereby a first control valve is arranged in a connection line between the vacuum pump and the vacuum bell, a second control valve in a connection line between the vacuum bell and the steam generator and a third control valve in a ventilation line for the vacuum bell; and by further comprising
a control device for controlling the function of the control valves which causes initially the first control valve to be opened during which the second and third control valves are closed, then for the second control valve to be opened during which the first and third control valves are closed, and then for the third control valve to be opened during which the first and second control valves are closed.

12. A device according to claim 11, **characterised in that,** sensors for measuring pressure and temperature are provided in the vacuum bell and in the steam generator, and that the control device carries out the opening and closing of the control valves after a predetermined time-interval taking into account the measured temperature and pressure values.

13. A device according to claim 12, **characterised in that,** the control device also produces an output signal which acts on the temperature regulation and the pressure regulation of the steam-container and/or the vacuum bell.

14. A device according to any one of the claims 11 to 13, **characterised in that** an evacuatable container is provided between the vacuum pump and the vacuum bell which is connected with the vacuum bell via the first control valve.

15. A device according to claim 14, **characterised in that** the evacuatable container is formed as a condenser and comprises a cooling device as well as a water-draining valve situated in the lower region of the container.

16. A device according to any one of claims 11 to 15, **characterised by** further comprising a heatable container which serves to produce hot air and which is connected to the third control valve via a connection line.

17. A device according to any one of claims 1 to 16, **characterised by** further comprising at least a second vacuum bell in which the steamed yarn is to be dried.

18. A device according to claim 17 or one of claims 14 or 15, **characterised in that,** the vacuum bell which serves for drying is connected to the evacuatable-container via a connecting line and a fourth control valve.

19. A device according to any one of claims 11 to 16 or 18, **characterised in that** the vacuum bell to be used in steaming is also to be used for drying.

20. A device according to any one of claims 11 to 19, **characterised in that,** each vacuum bell is formed so as to receive a single bobbin.

21. A device according to claim 20, **characterised in that,** the bells for steaming and/or the bells for drying are formed as cylindrical bodies having essentially a cylindrical inner area, and by further comprising a holding apparatus by which the bobbins are held essentially coaxial with the cylindrical axis of the holder.

22. A device according to claim 21, **characterised in that**, the holding apparatus is built as a transporting plate (5) which includes a stud having one or more through-holes, the stud being arranged essentially vertical in the functioning position and whose outer diameter matches the inner diameter of a collar (2) on which the textile yarn is wound.

23. A device according to any one of claims 11 to 22, **characterised in that** each vacuum bell can be raised and lowered.

24. A device according to claim 22 or 23, **characterised in** **that** the transporting plate for receiving the bobbins is guided on a slide rail (20) and that sealing means are provided which create a seal between the vacuum bell and the plate when the vacuum bell is to be lowered onto the plate.

25. A device according to claim 24, **characterised in that** the slide rails comprise a bore which is connected with the through-hole(s) of the stud of the plate when the plate is placed in a predetermined position under the vacuum bell.

26. A device according to claim 25, **characterised in that** resilient means are arranged in the slide rails or in the transporting plate which hold the transporting plate over the sliding rails with a predetermined distance and that a seal is provided between the leading bore of the sliding rails and the inside of the stud of the plate which seals if the plate is pressed against the slide rails due to the vacuum bell opposing the resilient force of the resilient means.

27. A device according to any one of claims 11 to 26, **characterised in that,** a number of vacuum bells are provided which by means of a common carrier apparatus are connected together and which can also be lowered and raised together.

28. A device according to any one of claims 24 to 27, **characterised in that,** at least two slide rails are arranged parallel to each other.

29. A device according to any one of claims 24 to 28, **characterised in that,** a system of slide rails is provided which comprises of a first region in which the bobbins are placed onto the transporting plate, a second region in which the bobbins in the vacuum bell(s) are to be steamed and when applicable also dried, a third region in which the bobbins are to be taken from the transport plates, and a forth region in which the transporting plates from the third region of the slide rail system are to be returned to the first region.

30. A device according to any one of claims 11 to 29, **characterised in that,** an apparatus is provided for heating the vacuum bell(s).

31. A device according to claim 30, **characterised in that,** the heating of the vacuum bell(s) is carried out by an electric heating device arranged in the bell(s) which is regulated by the control means.

32. A device according to claim 30, **characterised in that** the heating of the vacuum bell(s) is carried out by heating tubes through which water runs and which are arranged in the bell(s) whereby the heating tubes are placed in a current connection with the water contained in the steam generator.

## Revendications

1. Procédé pour fixer au moyen de vapeur saturée, à une température de traitement prédéterminée, des filés textiles enroulés en bobines, procédé dans lequel on utilise une cloche à vide chauffée, destinée à recevoir le filé textile, à l'intérieur de laquelle le vide est réalisé au moyen d'une pompe à vide, et un générateur de vapeur, caractérisé par les étapes suivantes:
- on préchauffe le générateur de vapeur et une quantité d'eau se trouvant à l'intérieur de celui-ci à une température qui correspond à la température de traitement à la vapeur choisie ou est légèrement supérieure à celle-ci,
- on fait le vide dans le générateur de vapeur jusqu'à obtentuin d'une pression absolue qui correspond sensiblement à la tension de vapeur de l'eau à la température de traitement à la vapeur sélectionnée,
- on introduit une bobine de filé ou un petit nombre de bobines de filé avec une disposition dans l'espace prédéterminée par rapport à la paroi intérieure de la cloche à vide et, dans le cas de plusieurs bobines de filé, également des bobines entre elles,
- on fait le vide à l'intérieur de la cloche à vide jusqu'à une pression absolue qui est nettement inférieure à la tension de vapeur de l'eau à la température de traitement à la vapeur présélectionnée,
- on ouvre une vanne dans une conduite de liaison entre le générateur de vapeur et la cloche à vide,
- on traite le filé au moyen de la vapeur saturée qui entre dans la cloche à vide,
- on ventile la cloche à vide,
- on sort la ou les bobine(s) de filé.

2. Procédé selon la revendication 1, caractérisé par le fait que l'on préchauffe également la cloche à vide à une température qui est sensiblement égale à la température de traitement à la vapeur présélectionnée.

3. Procédé selon l'une au moins des revendications 1 à 2, caractérisé par le fait que la ventilation de la cloche à vide après le traitement à la vapeur est effectuée à l'air chaud.

4. Procédé selon l'une au moins des revendications 1 à 3, caractérisé par le fait que l'on sèche le filé après traitement à la vapeur.

5. Procédé selon la revendication 4, caractérisé par le fait que le séchage du filé est effectué sous vide dans une cloche à vide.

6. Procédé selon la revendication 5, caractérisé par le fait que, pendant l'opération de séchage, le volume intérieur de la chambre à vide servant au séchage est relié au volume intérieur d'une cuve de condensation refroidie à l'intérieur de laquelle on peut faire le vide par l'intermédiaire d'une conduite de liaison qui peut être interrompue.

7. Procédé selon l'une au moins des revendications 1 à 6, caractérisé par le fait que l'on utilise la même cloche pour le traitement à la vapeur et le séchage.

8. Procédé selon l'une au moins des revendications 5 ou 6, caractérisé par le fait que le traitement à la vapeur est réalisé par cycle en utilisant au moins deux cloches à vide, la bobine de filé étant tout d'abord traitée à la vapeur dans la première cloche puis amenée dans la deuxième cloche et séchée.

9. Procédé selon l'une au moins des revendications 1 à 8, caractérisé par le fait qu'à chaque cycle de traitement à la vapeur et à chaque cycle de séchage, une bobine de filé est admise dans une cloche.

10. Procédé selon l'une au moins des revendications 1 à 9, caractérisé par le fait que le temps de séjour de la ou des bobine(s) de filé dans la cloche de traitement à la vapeur et/ou le temps de séjour des bobines de filé dans la cloche de séchage est inférieur à 300 secondes, de préférence inférieur à 150 secondes.

11. Dispositif pour fixer au moyen de vapeur saturée, à une température de traitement prédéterminée, des filés textiles enroulés en bobines, comportant une cloche à vide chauffée, destinée à recevoir le filé textile, à l'intérieur de laquelle le vide est réalisé, et un générateur de vapeur chauffé, résistant à la pression, caractérisé par le fait que les dimensions intérieures de la cloche à vide (36, 71) sont adaptées à l'encombrement d'une bobine ou d'un petit nombre de bobines de filé,
par le fait qu'il est prévu un dispositif de chauffage avec un dispositif de régulation de température qui maintient une quantité d'eau se trouvant à l'intérieur du générateur de vapeur à un niveau de température qui correspond sensiblement à la température de traitement à la vapeur,
par le fait qu'il est prévu un dispositif de régulation de pression qui, au moyen d'une pompe à vide, régule la pression à l'intérieur du générateur de vapeur à une valeur qui correspond sensiblement à la tension de vapeur de l'eau à la température de traitement présélectionnée,
par le fait qu'il est prévu au moins trois vannes de commande, une première vanne étant disposée dans une conduite de liaison entre la pompe à vide et une cloche à vide, une deuxième vanne étant prévue dans une conduite de liaison entre la cloche à vide et le générateur de vapeur et une troisième vanne étant prévue dans une conduite de ventilation de la cloche à vide,
par le fait qu'il est prévu en outre un dispositif de commande qui commande les vannes et agit de manière telle que la première vanne de commande soit ouverte tandis que les deuxième et troisième vannes sont fermées, puis que la deuxième vanne de commande s'ouvre tandis que les première et troisième vannes sont fermées et que la troisième vanne de commande s'ouvre tandis que les première et deuxième vannes sont fermées.

12. Dispositif selon la revendication 11, caractérisé par le fait que des capteurs pour la mesure de la pression et de la température sont disposés dans la cloche à vide et dans le générateur de pression et par le fait que le dispositif de commande ouvre et ferme les vannes de commande conformément à un cycle prédéterminé en tenant compte des températures et pressions mesurées.

13. Dispositif selon la revendication 12, caractérisé par le fait que le dispositif de commande délivre des signaux de sortie qui provoquent la régulation de la température et la régulation de la pression du générateur de vapeur et/ou de la cloche à vide.

14. Dispositif selon l'une au moins des revendications 11 à 13, caractérisé par le fait qu'il est prévu entre la pompe à vide et la cloche à vide, une cuve à l'intérieur de laquelle on peut faire le vide et qui est connectée à la cloche à vide par l'intermédiaire de la première vanne de commande.

15. Dispositif selon la revendication 14, caractérisé par le fait que la cuve à l'intérieur de laquelle on peut faire le vide est agencé sous la forme d'un condenseur et comporte un dispositif de refroidissement ainsi qu'une vanne de purge d'eau disposée dans sa partie inférieure.

16. Dispositif selon l'une au moins des revendications 11 à 15, caractérisé par le fait qu'il est prévu une cuve chauffée qui sert à produire de l'air chaud et est reliée à la troisième vanne de commande par l'intermédiaire d'une conduite de liaison.

17. Dispositif selon l'une au moins des revendications 1 à 16, caractérisé par le fait qu'il est prévu au moins une deuxième cloche à vide à l'intérieur de laquelle le filé traité à la vapeur est séché.

18. Dispositif selon la revendication 17 ou l'une des revendications 14 ou 15, caractérisé par le fait que la cloche à vide servant au séchage est reliée à la cuve à l'intérieur de laquelle on peut faire le vide par l'intermédiaire d'une conduite de liaison et d'une quatrième vanne de commande.

19. Dispositif selon l'une au moins des revendications 11 à 16 ou 18, caractérisé par le fait que l'on utilise également pour le séchage la cloche à vide utilisée pour le traitement à la vapeur.

20. Dispositif selon l'une au moins des revendications 11 à 19, caractérisé par le fait que chaque cloche à vide est agencée de manière à recevoir une seule bobine de filé.

21. Dispositif selon la revendication 20, caractérisé par le fait que la cloche à vide et/ou la cloche de séchage sont agencées sous forme de corps cylindriques avec une chambre intérieure sensiblement cylindrique et par le fait qu'il est prévu un dispositif support au moyen duquel la bobine de filé est tenue sensiblement coaxiale à l'axe du cylindre de la cuve.

22. Dispositif selon la revendication 21, caractérisé par le fait que le dispositif support est agencé sous forme de plateau de transport (5) qui comporte un axe sensiblement vertical en position d'utilisation, qui est pourvu d'un ou plusieurs perçages débouchants et dont le diamètre extérieur est adapté au diamètre intérieur d'un noyau (2) sur lequel le filé textile est bobiné.

23. Dispositif selon l'une au moins des revendications 11 à 22, caractérisé par le fait que chaque cloche à vide peut être levée et abaissée.

24. Dispositif selon la revendication 23 ou la revendication 22, caractérisé par le fait que le plateau de transport recevant la bobine de filé peut se déplacer sur un rail (20) et par le fait qu'il est prévu des moyens d'étanchéité qui assurent l'étanchéité entre le plateau et la cloche à vide lorsqu'on abaisse la cloche à vide sur le plateau.

25. Dispositif selon la revendication 24, caractérisé par le fait que le rail comporte un perçage qui est connecté au(x) perçage(s) de l'axe du plateau lorsque le plateau occupe une position prédéterminée sous la cloche à vide.

26. Dispositif selon la revendication 25, caractérisé par le fait que des éléments élastiques sont disposés dans le rail ou dans le plateau de transport, lesquels éléments maintiennent le plateau à une distance prédéterminée au-dessus du rail et par le fait qu'il est prévu entre le perçage d'entrée du rail et l'intérieur de l'axe du plateau un joint qui assure la fermeture lorsque la cloche à vide presse le plateau sur le rail à l'encontre de la force de l'élément élastique.

27. Dispositif selon l'une au moins des revendications 11 à 26, caractérisé par le fait qu'il est prévu une pluralité de cloches à vide qui sont reliées entre elles par un dispositif porteur commun et sont abaissées et levées simultanément.

28. Dispositif selon l'une au moins des revendications 24 à 27, caractérisé par le fait qu'au moins deux rails sont disposés parallèlement l'un à l'autre.

29. Dispositif selon l'une au moins des revendications 24 à 28, caractérisé par le fait qu'il est prévu un système de rails de glissement qui comporte une première zone dans laquelle les bobines de filé sont placées sur des plateaux de transport, une deuxième zone dans laquelle les bobines de filé sont traitées à la vapeur et éventuellement séchées dans la ou les cloche(s) à vide, une troisième zone dans la quelle les bobines de filé sont extraites des plateaux de transport et une quatrième zone dans laquelle les plateaux de transport sont ramenés de la troisième zone vers la première zone du système de rails de transport.

30. Dispositif selon l'une au moins des revendications 11 à 29, caractérisé par le fait qu'il est prévu un dispositif pour chauffer la ou les cloche(s) à vide.

31. Dispositif selon la revendication 30, caractérisé par le fait que la ou les cloche(s) à vide est (sont) chauffée(s) au moyen d'un dispositif de chauffage électrique qui est placé à l'intérieur de la cloche et régulé par le dispositif de commande.

32. Dispositif selon la revendication 30, caractérisé par le fait que la ou les cloche(s) à vide est (sont) chauffée(s) au moyen de tubes de chauffage à circulation d'eau placés à l'intérieur de la cloche, les tubes étant en communication d'écoulement avec l'eau qui se trouve à l'intérieur du générateur de vapeur.
